# EUROPÄISCHE PATENTSCHRIFT

(11) **EP 2 936 929 B1**
(45) Veröffentlichungstag und Bekanntmachung des Hinweises auf die Patenterteilung: **25.03.2020**
(21) Anmeldenummer: 13838083.7
(22) Anmeldetag: 19.12.2013
(51) Int. Cl.: H05B 33/00, H05B 33/08

(54) **LED-KONVERTER MIT FROSTSTART-FUNKTION**
LED-CONVERTER WITH FROST START FUNCTION
CONVERTISSEUR DE DEL AVEC UNE FONCTION DÉMARRAGE EN CAS DE GEL

(30) Priorität: 21.12.2012 DE 102012224206
(43) Veröffentlichungstag der Anmeldung: 28.10.2015
(73) Patentinhaber: Tridonic GmbH & Co. KG, 6851 Dornbirn (AT)
(72) Erfinder: LÄNGLE, Fabian, A-6844 Altach (AT)
(74) Vertreter: Rupp, Christian
(86) Internationale Anmeldenummer: PCT/AT2013/000204
(87) Internationale Veröffentlichungsnummer: WO 2014/094010

(56) Entgegenhaltungen:
- EP-A2- 2 574 149
- WO-A1-2010/108982
- WO-A1-2011/021096
- WO-A1-2012/137587
- DE-A1-102010 006 998
- JP-A- 2012 015 052
- US-A1- 2007 200 513
- US-A1- 2011 291 578

## Beschreibung

Die Erfindung betrifft einen LED-Konverter zum Betreiben einer LED-Strecke und ein Verfahren zum Betrieb einer solchen LED-Strecke. Insbesondere betrifft das Verfahren einen LED-Konverter mit Elektrolytkondensator (ELKO, ELCAP).

LED-Konverter zum Betrieb von LED-Strecken sind beispielsweise aus der WO 2011/021096 A1 bekannt, bei denen ein ELKO, beispielsweise nach einem Netzfilter und/oder einem Gleichrichter, bzw. im Versorgungspfad der LED-Strecke vorgesehen ist.

Bei Verwendung eines solchen LED-Konverters stellt sich jedoch das Problem, dass bei einem Einsatz bei niedrigen Temperaturen, beispielweise in Kühl/Gefrierhäusern, Kühl/Gefriertruhen oder -schränken, aber auch im Außenbereich, d. h. allgemein in Umgebungen mit niedrigen Temperaturen, beispielsweise unter -30°C oder -25°C, ein Betrieb der LED-Strecke nicht gewährleistet werden kann.

Grund hierfür ist, dass bei solch niedrigen Temperaturen, insbesondere unter -25°C, der Elektrolytkondensator des LED-Konverters nicht genügend elektrische Leistung für den Anlauf der LED-Strecke bereitstellen kann, da ein Teil des Elektrolyts des Elektrolytkondensators eingefroren sein kann.

Andererseits steigt bei solchen niedrigen Temperaturen auch der Innenwiderstand des Elektrolytkondensators stark an. So ist, insbesondere wenn die LED-Strecke mit 100 % ihrer Nennleistung betrieben werden soll, die Gefahr gegeben, dass die Aktivierung der LED-Strecke nicht erfolgen kann.

Zwar ist es möglich Elektrolytkondensatoren einzusetzen, die für einen Betrieb bei niedrigen Temperaturen, beispielsweise für Temperaturen unter -40°C spezifiziert sind. Diese Elektrolytkondensatoren sind jedoch im Vergleich zu den standardmäßig eingesetzten Elektrolytkondensatoren sehr viel teurer, so dass insgesamt die Kosten des LED-Konverters stark erhöhen würden. Weiter müssten solche LED-Konverter eigens gefertigt werden.

Aus dem Stand der Technik ist das Dokument WO 2010/108982 A1 bekannt. In diesem Dokument wird beschrieben, dass einmalig während eines Einbrennvorganges von Gasentladungslampen bei Erstinbetriebnahme eines Konverters für eine bestimmte Zeit eine Beschränkung von Dimmwerten erfolgt.

Aus der DE 10 2010 006 998 A1 ist eine Temperaturkompensation des Lichtstroms an LED-Leuchten bekannt. Hierbei wird ein Temperatursensor mit einer Ansteuerschaltung elektrisch verbunden. Bei Unterschreiten einer Schwelltemperatur wird zur Vermeidung eines höheren Energieverbrauchs aufgrund des steigenden Lichtstroms bei abnehmender Temperatur die LED mit einem verringerten Strom betrieben.

Das Dokument JP 2012 015052 A zeigt eine Betriebsschaltung für eine LED-Strecke. Bei geringer Betriebstemperatur wird ein Frostschutzmodus zum Starten eingesetzt. Dabei wird die Nennleistung während einer Zeitdauer nachdem Start limitiert.

Die Erfindung schlägt nunmehr einen LED-Konverter und ein Betriebsverfahren vor, um das oben genannte Problem zu lösen. Der LED-Konverter und das Verfahren sind dabei Gegenstand der unabhängigen Ansprüche. Weitere Ausführungsformen der Erfindung sind Gegenstand der abhängigen Ansprüche.

In einem ersten Aspekt stellt die Erfindung einen LED-Konverter bereit, der dazu eingerichtet ist, wenigstens eine LED-Strecke oder andere Leuchtmittel selektiv, abhängig von einer Temperaturerfassung, in einer Betriebsart für tiefe Temperaturen zu betreiben. Der LED-Konverter weist auf:
- wenigstens einen Elektrolytkondensator in einem elektrischen Versorgungspfad, über den die LED-Strecke ausgehend von einer elektrischen Versorgung versorgbar ist, und
- eine Steuerschaltung, die dazu eingerichtet ist, die LED-Strecke zu betreiben,
Die Steuerschaltung ist dazu eingerichtet, die LED-Strecke lediglich in der Betriebsart für tiefe Temperaturen nach jedem Einschalten der elektrischen Versorgung für Zeitdauer mit einer im Vergleich mit der Nennleistung reduzierten Leistung, zu betreiben, und nach Ablauf der Zeitdauer den Betrieb mit nichtreduzierter Leistung freizugeben. Die Zeitdauer ist dabei adaptiv. Die Steuerschaltung ist dabei dazu ausgelegt, die Zeitdauer für den Betrieb mit der reduzierteren Leistung in Abhängigkeit von einer früheren Einschaltdauer und Ausschaltdauer des LED-Konverters zu bestimmen.

Der Elektrolytkondensator kann dabei ausgehend von einem Stellglied/Schaltregler, insbesondere einem DC/DC-Wandler und/oder einer Konstantstromquelle, versorgt sein. Dabei ist es lediglich wichtig, dass der Elektrolytkondensator aufgrund seiner physikalischen Eigenschaften als gepolter Kondensator entsprechend seiner Polung in dem Versorgungspfad angeordnet ist und mit einer Gleichspannung betrieben wird.

Die Steuerschaltung kann als IC, ASIC, und/oder Mikrokontroller ausgestaltet sein.

Die Steuerschaltung kann dazu eingerichtet sein, nach der Zeitdauer die Leistung, mit der die LED-Strecke betrieben wird, zu verändern, insbesondere zu erhöhen, vorzugsweise auf 100 % einer Nennleistung der LED-Strecke und/oder einen vorbestimmten Dimmwert. Die Nennleistung kann insbesondere die Leistung sein, mit der das Leuchtmittel ohne Leistungsreduzierung betrieben wird. Der Dimmwert kann dabei in einem Speicher in dem LED-Konverter gespeichert sein und/oder über den Bus zu dem LED-Konverter übermittelt werden.

Weiter kann der LED-Konverter einen Temperatursensor aufweisen der die Temperatur in/an dem LED-Konverter, insbesondere an dem Elektrolytkondensator und/oder an dem Stellglied/Schaltregler erfasst. Insbesondere kann ein zum Schutz des Elektrolytkondensators vor einer Überhitzung vorgesehener Temperatursensor für die Temperaturerfassung verwendet werden.

Die die Lichtleistung der LED-Strecke beeinflussenden Parameter für den Betrieb der LED-Strecke mit reduzierter Leistung, insbesondere die Zeitdauer, und Parameter für den daran anschließenden Betrieb der LED-Strecke, können als ein Dimmprofil in der Steuerschaltung hinterlegt sein.

In einem weiteren Aspekt stellt die Erfindung ein Verfahren zum Betrieb einer LED-Strecke bereit in dem die LED-Strecke selektiv, abhängig von einer Temperaturerfassung in einer Betriebsart für tiefe Temperaturen betrieben wird, mit den Schritten:
- elektrisches Versorgen der LED-Strecke ausgehend von einer elektrischen Versorgung, über einen Versorgungspfad mit wenigstens einem Elektrolytkondensator,
- Betreiben der LED-Strecke,
   wobei das Betreiben der LED-Strecke lediglich in der Betriebsart für tiefe Temperaturen nach jedem Einschalten der elektrischen Versorgung für eine Zeitdauer mit einer im Vergleich der Nennleistung reduzierten Leistung erfolgt, und
- Freigeben eines Betriebs mit nichtreduzierter Leistung nach Ablauf der Zeitdauer. Die Zeitdauer ist dabei adaptiv. Die Zeitdauer für den Betrieb mit der reduzierteren Leistung wird in Abhängigkeit von einer früheren Einschaltdauer und Ausschaltdauer des LED-Konverters bestimmt.

In noch einem Aspekt stellt die Erfindung eine Steuerschaltung, insbesondere ASIC oder Mikrokontroller, bereit, die zur Ausführung eines Verfahrens, wie es vorstehend beschrieben ist oder für einen LED-Konverter wie er vorstehend beschrieben ist, ausgelegt ist.

In noch einem weiteren Aspekt stellt die Erfindung eine LED-Leuchte für tiefe Umgebungstemperaturen, aufweisend eine LED-Strecke und einen LED-Konverter, wie er vorstehend beschrieben ist, bereit.

Die Erfindung sowie weitere Aspekte der Erfindung werden nunmehr auch mit Blick auf die Figuren gezeigt. Dabei zeigen:
- Fig. 1: schematisch einen beispielhaften Schaltungsaufbau für einen LED-Konverter gemäß der Erfindung,
- Fig. 2: exemplarisch zeitliche Kurvenverläufe für einen erfindungsgemäßen LED-Konverter,
- Fig. 3: einen exemplarischen Kurvenverlauf eines Ersatzwiderstandes (ESR, Equivalent Series Resistor) im Verhältnis zur Temperatur, und
temperaturabhängige Zeitdauer mit einer im Vergleich der Nennleistung reduzierten Leistung, insbesondere mit einem bestimmten Dimmwert, und Freigeben eines Betriebs mit nichtreduzierter Leistung nach Ablauf der Zeitdauer.

In noch einem Aspekt stellt die Erfindung eine Steuerschaltung, insbesondere ASIC oder Mikrokontroller, bereit, die zur Ausführung eines Verfahrens, wie es vorstehend beschrieben ist oder für einen LED-Konverter wie er vorstehend beschrieben ist, ausgelegt ist.

In noch einem weiteren Aspekt stellt die Erfindung eine LED-Leuchte für tiefe Umgebungstemperaturen, aufweisend eine LED-Strecke und einen LED-Konverter, wie er vorstehend beschrieben ist, bereit.

Die Erfindung sowie weitere Aspekte der Erfindung werden nunmehr auch mit Blick auf die Figuren gezeigt. Dabei zeigen:
- Fig. 1: schematisch einen beispielhaften Schaltungsaufbau für einen LED-Konverter gemäß der Erfindung,
- Fig. 2: exemplarisch zeitliche Kurvenverläufe für einen erfindungsgemäßen LED-Konverter,
- Fig. 3: einen exemplarischen Kurvenverlauf eines Ersatzwiderstandes (ESR, Equivalent Series Resistor) im Verhältnis zur Temperatur, und
- Fig. 4: schematisch eine Veränderung der Kapazität des Elektrolytkondensators in Abhängigkeit zur Temperatur.

Die Erfindung sieht nunmehr vor, dass der LED-Konverter, der für den Betrieb der LED-Strecke bei sehr niedrigen Temperaturen ausgelegt ist, eine Froststart-Funktion (Frosty Start) bereitstellt, die aktivierbar oder fix vorgegeben ist. Insbesondere betreibt der LED-Konverter eine LED-Strecke so, dass nach jedem Einschalten einer elektrischen Versorgung des LED-Konverters während einer vorgegebenen Zeit von beispielsweise 10 Sekunden, die LED-Strecke stets stark gedimmt betrieben wird, beispielsweise mit einem Dimmwert von 10 % der Nennleistung der LED-Strecke. Als Froststart-Funktion ist dabei eine Betriebsart für tiefe Temperaturen bezeichnet, wobei der Ausdruck "Frost" generell das Auftreten von Temperaturen unterhalb 0°C bezeichnet.

In Fig. 1 ist beispielhaft eine Schaltung gezeigt, anhand der im Folgenden die Funktionsweise des LED-Konverters beschrieben wird.

Die Fig. 1 zeigt dabei einen LED-Konverter 1 mit einem Gleichrichter 2, der eine an den LED-Konverter 1 zugeführte elektrische Größe, z.B. einen Wechselstrom/eine Wechselspannung in eine Gleichstrom/Gleichspannung wandelt. Es kann jedoch auch vorgesehen sein, dass der LED-Konverter 1 von einer elektrischen Versorgung versorgt ist, die bereits eine Gleichspannung/einen Gleichstrom liefert.

In der schematischen Darstellung ist weiter ein Elektrolytkondensator 3 am Ausgang des beispielsweise netzgespeisten Gleichrichters 2 verschaltet. Im LED-Konverter kann der Elektrolytkondensator 3 jedoch an anderer Stelle vorgesehen sein und es können auch mehrere Elektrolytkondensatoren vorgesehen sein. Insbesondere kann der Elektrolytkondensator 3 auch nach einem Stellglied, bzw. einem Schaltregler 4, in diesem Fall einem DC/DC-Wandler, bzw. einer Konstantstromquelle oder einer PFC-Schaltung vorgesehen sein.

Insgesamt dient der LED-Konverter 1 zum Betrieb einer LED-Strecke 5, die aus wenigstens einer LED bestehen kann. Typischerweise ist auch eine Steuerschaltung 6 vorgesehen, der ein internes oder externes Signal zugeführt werden kann, und die einen die Lichtleistung der LED-Strecke 5 beeinflussenden Parameter des Schaltreglers 4 (oder z.B. der Konstantstromquelle) einstellt.

Insbesondere kann die Steuerschaltung 6 nach Ablauf der vorbestimmten Zeit den Schalterregler 4 so ansteuern, dass die LED-Strecke 5 mit einer höheren Leistung, insbesondere 100 % ihrer Nennleistung betrieben wird. Es ist daher vorgesehen, dass die Steuerschaltung (beispielsweise eine IC, ASIC oder ein Mikrokontroller, usw.) die Froststart-Funktion steuert, d. h. den stark gedimmten LED-Betrieb über die vorgegebene Zeit bei jedem Einschalten des LED-Konverters. Insbesondere kann diese Froststart-Funktion in der Software der Steuereinheit 6 des LED-Konverters 1 programmiert sein. Die Steuereinheit 6 ist daher vorzugsweise als integrierte Schaltung ASIC oder als Mikrokontroller ausgeführt.

In dem Froststart-Betrieb kann von dem Elektrolytkondensator 3 auch bei niedrigen Temperaturen genügend Leistung bereitgestellt werden, um die LED-Strecke 5 in diesem stark gedimmten Betrieb zu betreiben. Zusätzlich erwärmt der Stromfluss durch den Elektrolytkondensator 3 den Elektrolytkondensator 3. Während sich der Elektrolytkondensator 3 bei normaler Temperatur auf etwa 60°C bis 70°C erwärmt ist auch bei den genannten tiefen Temperaturen eine Eigenerwärmung des Elektrolytkondensators auf ca. 20°C bis 30°C gegeben.

Somit erwärmt sich der Elektrolytkondensator 3 im stark gedimmten Betrieb ebenfalls über eine Temperatur von ca. - 25°C, wodurch ggf. gefrorenes Elektrolyt auftaut und der Elektrolytkondensator 3 mehr Leistung bereitstellen kann.

Die Zeitdauer, in der die LED-Strecke 5 mit reduzierter Leistung betrieben wird, ist daher insbesondere so gewählt, dass der Elektrolytkondensator 3 nach Ablauf der Zeitdauer genügend erwärmt ist, also insbesondere eine Temperatur von über -25°C angenommen hat. Somit kann nach Ablauf der vorgegebenen Zeit dann ein Betrieb mit höherer Leistung, insbesondere mit 100 %-Nennleistung eingestellt werden.

Allgemein kann die Zeitdauer von der Steuerschaltung 6 überwacht und eingestellt werden. Im einfachsten Fall weist die Steuerschaltung 6 lediglich einen Zeitgeber/Timer 8 auf, so dass die Steuerschaltung nach der Zeitdauer die Leistung auf ein internes Signal von dem Zeitgeber/Timer 8 hin verändert, mit der die LED-Strecke 5 betrieben wird.

Die Steuerschaltung 6 kann jedoch auch ein externes Signal, beispielsweise von einem Bus, insbesondere von einen DALI/DSI-Bus, empfangen und davon abhängig die Froststart-Funktion ausführen. Insbesondere kann Vorgesehen sein, die Froststart-Funktion durch ein externes Signal zu aktivieren/deaktivieren, bzw. die Zeitdauer für den Betrieb mit reduzierter Leistung einzustellen. Weiter kann es vorgesehen sein, dass die Steuerschaltung das Signal nicht über den Bus erhält, sondern ein Signal über die Versorgungsleitungen empfängt und entsprechend interpretiert. Diese Variante ist in Fig. 1 nicht dargestellt. So könnte beispielsweise eine bestimmte Schaltfolge und/oder eine selektive Gleichrichtung der Netzversorgung dahingehend interpretiert werden, dass dadurch die Zeitdauer eingestellt wird, bzw. die Froststart-Funktion aktiviert/deaktiviert wird. Eine solche Eingabe kann z.B. über einen (Netz-)Schalter oder Taster erfolgen.

Der LED-Konverter 1 kann weiter einen Temperatursensor 7 aufweisen. Der Temperatursensor 7 kann dabei am oder in der Nähe des Elektrolytkondensators 3 bzw. des Konverters 4 und/oder der LED-Strecke 5 vorgesehen sein. Werden mehrere Elektrolytkondensatoren eingesetzt, so können selbstverständlich auch mehrere Temperatursensoren 7 vorgesehen sein. Damit kann ein Froststart selektiv abhängig von einer Temperaturerfassung erfolgen. Insbesondere kann bei Erfassung niedrigerer Temperaturen die vorgegebene Froststartzeit verlängert werden. Bei höheren Temperaturen kann dann die Zeitdauer verkürzt, bzw. insgesamt die Froststart-Funktion deaktiviert werden.

Kann der Steuerschaltung 6 ein externes Signal zugeführt werden, so ist es auch möglich, der Steuerschaltung ein Temperatursignal von einer zu dem LED-Konverter 1 externen Temperaturerfassungseinheit zuzuführen. Damit kann die Zeitdauer beispielsweise abhängig von einer Umgebungstemperatur, z.B. einem (globalen) Außentemperatursensor festgelegt werden.

In der Steuerschaltung 6 kann ein Speicher vorgesehen sein, beispielsweise eine Look-Up Tabelle. Dort kann hinterlegt werden, welche Zeitdauer bei der Erfassung welcher Temperatur bzw. für einen bestimmten Temperaturbereich einzustellen ist. Auch kann bei einer kontinuierlichen Erfassung der Temperatur der Kaltstart abgebrochen werden, wenn die erfasste Temperatur dahingehend interpretiert wird, dass sich der relevante Elektrolytkondensator 3 auf eine vorbestimmte Temperatur, beispielsweise über -25°C erwärmt hat. Zur Temperaturerfassung kann dabei selbstverständlich auch ein Temperatursensor verwendet werden, der dazu vorgesehen ist, eine Erwärmung des Elektrolytkondensators 3/des LED-Konverters 1 über einen Schwellenwert hinaus zu verhindern, um beispielsweise eine Überhitzung zu vermeiden. Die Auswertung der Erfassten Temperatur ist in diesem Fall entsprechend modifiziert, um die Froststart-Funktion zu realisieren. Vorzugsweise ist dabei die Steuerschaltung 6 entsprechend angepasst, um auch die niedrigen Temperaturen entsprechend auszuwerten.

Weiter ist zu verstehen, dass der LED-Konverter zwar dazu ausgelegt sein kann, generell, d.h. auch nach dem Froststart, einen Dimmbetrieb LED-Strecke 5 zu ermöglichen. Dies ist jedoch nicht notwendig. Insbesondere kann der LED-Konverter 1 auch ein sogenanntes Fixed-Output-Gerät sein, dass die LED-Strecke immer mit 100 % ihrer Nennleistung betreibt. Lediglich ein Stellglied ist in diesem Fall vorzusehen, das den stark gedimmten Betrieb, d. h. den Betrieb mit stark verringerter (Licht-)Leistung, nach jedem Einschalten (Netz-Reset) der elektrischen Versorgung des LED-Konverters erlaubt.

Ist aus der erfassten Temperatur zu schließen, dass die Temperatur an dem Elektrolytkondensator 3 ausreichend hoch ist, so kann der Froststart deaktiviert werden. Wird beispielsweise die - direkt oder indirekt - erfasste Temperatur des Elektrolytkondensators 3 dahingehend ausgewertet, dass die Temperatur des Elektrolytkondensators 3 ausreichend hoch ist, so kann der Betrieb sofort auf 100 % bzw. einem anderen Dimmwert eingestellt werden.

Die Steuerschaltung 6 kann jedoch auch eine Einschalt/Ausschaltzeitdauer des LED-Konverters erfassen, z.B. mit Hilfe des Zeitgebers/Timers 8. Somit kann im Sinne einer Zeitmessung von der Steuerschaltung 6 beispielsweise erfasst werden, ob eine Einschaltzeitdauer ausreichend lang und/oder eine Ausschaltzeitdauer ausreichend kurz war, so dass aufgrund der Zeitmessung davon ausgegangen werden kann, dass der Elektrolytkondensator 3 noch ausreichend erwärmt ist. So kann in dem Speicher der Steuerschaltung beispielsweise auch eine Tabelle hinterlegt sein, die die Zeitdauer in Abhängigkeit der Ausschaltzeitdauer vorgibt. Ist also beispielsweise der LED-Konverter bereits für eine längere Zeit ausgeschaltet, so kann die Zeitdauer länger gewählt werden, während bei einer kurzen Ausschaltzeitdauer möglicherweise kein Froststart notwendig ist.

Die Froststart-Funktion des LED-Konverters 1 ist dabei bevorzugt, vergleichbar einem Dimmprofil, in der Steuerschaltung seitens des Herstellers hinterlegt, bzw. wird die Froststart-Funktion durch ein Dimmprofil realisiert.

Es ist zu bemerken, dass das genannte Verfahren beispielsweise für Gasentladungslampen nicht eingesetzt werden kann, da bei Gasentladungslampen für den Start zu viel Leistung nötig ist, so dass diese bei den niedrigen Temperaturen von dem Elektrolytkondensator 3 nicht bereitgestellt werden kann. Weiter kann die Kaltstart-Funktion auch durch Änderung der Software/Firmware der Steuerschaltung 6 erfolgen.

Bei der Verwendung mehrerer Elektrolytkondensatoren 3 kann auch je Elektrolytkondensator ein Temperatursensor 7 vorgesehen sein, und die Temperatur an den Elektrolytkondensatoren einzeln erfasst werden. Die Zeitdauer der Froststart-Funktion kann dann z.B. abhängig von einem erfassten Maximal-/Minimaltemperaturwert oder einem Mittelwert der erfassten Temperaturen eingestellt werden.

Fig. 2 zeigt nunmehr einen Kurvenverlauf für einen erfindungsgemäßen LED-Konverter 1. Dabei sind auf der Hochachse die Kondensatortemperatur T_{c} in Grad Celsius, eine Umgebungstemperatur Tₐ (Ambient Temperature) in Grad Celsius und ein Dimmwert DL (Dimm-Level) in Prozent der Nennleistung angegeben. Ebenfalls aufgetragen ist der Ersatzwiderstand (ESR, Equivalent Series Resistance). Auf der Querachse ist die Zeit aufgetragen.

Gezeigt ist in Fig. 2, dass zum Zeitpunkt (1) bei einer Temperatur von ca. -30°C der Betrieb des LED-Konverters 1 mit einem niedrigen Dimmwert, beispielsweise 10 % der Nennleistung der LED-Strecke 6 (d. h. insbesondere 10 % der Lichtleistung), erfolgt.

Der Elektrolytkondensator 3 erwärmt sich nun bis zum Zeitpunkt (2) auf kontinuierlich ca. -25°C. Gleichzeitig ist zu sehen, dass der Ersatzwiderstand (ESR), der zum Zeitpunkt (1) noch beim ca. zehnfachen Ersatzwiderstand des Elektrolytkondensators 3 bei ca. 20°C liegt, sich kontinuierlich verringert.

Zum Zeitpunkt (2), d.h. nach der Zeitdauer wird nunmehr die Leistung, mit der die LED-Strecken 5 zu betreiben ist, in relativ kurzer Zeit kontinuierlich erhöht (fade in, fade to 100%), bis eine vorgegebene Lichtleistung, hier 100 %, erreicht ist.

Weiter ist zum Zeitpunkt (3) zu erkennen, dass sich die Temperatur des Elektrolytkondensators 3 stetig erhöht hat und der Ersatzwiderstand wesentlich geringer ist und sich in Richtung des Ersatzwiderstandes mit Faktor 1 bewegt. Zum Zeitpunkt (3) ist damit die Betriebstemperatur des Elektrolytkondensators 3 erreicht und die Kapazität des Elektrolytkondensators 3 sowie sein Ersatzwiderstand normalisieren sich.

Fig. 3 zeigt nunmehr den Verlauf des Ersatzwiderstandes (ESR) für mehrere Frequenzen (obere Kurve 100Hz, mittlere Kurve 1KHz, untere Kurve 100KHz) bei verschiedenen Temperaturen in einem Temperaturbereich von -40°C bis ca. 80°C. Gut zu erkennen ist, dass bei einer Temperatur von -40°C bis -30°C der Ersatzwiderstand des Elektrolytkondensators um ca. ein zehnfaches höher ist als bei einer Temperatur von 10°C bis 20°C bzw. 60°C bis 80°C.

Fig. 4 zeigt zudem, dass sich die Kapazität des Elektrolytkondensators bei ansteigender Temperatur kontinuierlich erhöht, und damit bei höheren Temperaturen, d. h. nach einer Eigenerwärmung des Elektrolytkondensators 3, eine höhere Leistung von der LED-Strecke 5 abgerufen werden kann bzw. die LED-Strecke durch die Steuerschaltung 6 mit einer höheren Leistung betrieben werden kann.

Insgesamt weist die Erfindung somit die Vorteile auf, dass die reduzierte Kapazität und der hohe Ersatzwiderstand des Elektrolytkondensators 3 bei niedrigen Temperaturen kein Problem darstellt und die LED-Strecke 5, die zu Beginn eine geringe Last für LED-Konverter 1 darstellt, dennoch zuverlässig betrieben werden kann. Zudem lassen sich durch das erfindungsgemäße Verfahren und den erfindungsgemäßen Konverter die Temperaturbereiche erhöhen, in denen der LED-Konverter 1 eingesetzt werden kann. Somit können insbesondere die Kosten für das Herstellen des LED-Konverters 1 gesenkt werden bzw. gleich bleiben, da keine Elektrolytkondensatoren benötigt werden, die für Temperaturen unter -25°C, -30°C bzw. -40°C spezifiziert/zertifiziert sind.

Zusätzlich ist vorteilhaft, dass LEDs bei niedrigen Temperaturen hoch effizient arbeiten und sogar längere Lebensdauer aufweisen. Neben LEDs können jedoch auch andere Leuchtmittel betrieben werden, die mit einer zunächst reduzierten Leistung gestartet werden können, insbesondere in einem stark gedimmten Betrieb.

## Patentansprüche

1. LED-Konverter (1), der dazu eingerichtet ist, wenigstens eine LED-Strecke (5) selektiv, abhängig von einer Temperaturerfassung in einer Betriebsart für tiefe Temperaturen zu betreiben, aufweisend:
- wenigstens einen Elektrolytkondensator (3) in einem elektrischen Versorgungspfad, über den die LED-Strecke (5) ausgehend von einer elektrischen Versorgung versorgbar ist, und
- eine Steuerschaltung (6), die dazu eingerichtet ist, die LED-Strecke (5) zu betreiben,
wobei die Steuerschaltung (6) dazu eingerichtet ist, die LED-Strecke (5) lediglich in der Betriebsart für tiefe Temperaturen nach jedem Einschalten der elektrischen Versorgung für eine Zeitdauer, mit einer im Vergleich zu einer Nennleistung reduzierten Leistung, zu betreiben, und nach Ablauf der Zeitdauer einen Betrieb mit nichtreduzierter Leistung freizugeben,
**dadurch gekennzeichnet,**
**dass** die Zeitdauer adaptiv ist, und
**dass** die Steuerschaltung (6) dazu ausgelegt ist,
die Zeitdauer für den Betrieb mit der reduzierteren Leistung in Abhängigkeit von einer früheren Einschaltdauer und Ausschaltdauer des LED-Konverters (1) zu bestimmen.

2. LED-Konverter (1) nach Anspruch 1,
wobei der Elektrolytkondensator (3) ausgebildet ist, um ausgehend von einem Stellglied/Schaltregler (4) versorgt zu werden.

3. LED-Konverter (1) nach einem der vorgehenden Ansprüche,
wobei die Steuerschaltung (6) als IC, ASIC,
und/oder Microcontroller ausgestaltet ist.

4. LED-Konverter (1) nach Anspruch 3,
wobei die Steuerschaltung mit einem Bus verbindbar ist, wobei der Bus insbesondere ein DALI-Bus oder ein DSI-Bus ist.

5. LED-Konverter (1) nach Anspruch 3 oder 4,
wobei die Steuerschaltung (6) dazu eingerichtet ist, nach der Zeitdauer die Leistung, mit der die LED-Strecke betrieben wird zu erhöhen, oder
wobei die Steuerschaltung (6) dazu eingerichtet ist, nach der Zeitdauer die Leistung, mit der die LED-Strecke betrieben wird auf 100% der Nennleistung der LED-Strecke (5) zu erhöhen und/oder auf einen anderen Dimmwert zu erhöhen, wobei der andere Dimmwert in einem Speicher des LED-Konverters (1) gespeichert ist und/oder über den Bus zu dem LED-Konverter (1) übermittelt wird.

6. LED-Konverter (1) nach einem der vorgehenden Ansprüche, der weiter einen Temperatursensor (7) aufweist, der die Temperatur in/an dem LED-Konverter (1), und/oder an dem Elektrolytkondensator (3) und/oder an dem Stellglied/Schaltregler (4) erfasst, oder
wobei ein zum Schutz des Elektrolytkondensators (3) vor einer Überhitzung vorgesehener Temperatursensor (7) für die Temperaturerfassung verwendet wird.

7. LED-Konverter (1) nach Anspruch 6, wobei die Steuerschaltung (6) dazu ausgelegt ist, die Zeitdauer für den Betrieb mit der reduzierteren Leistung in Abhängigkeit von einer am Elektrolytkondensator (3) und/oder am Stellglied/Schaltregler (4) erfassten Temperatur einzustellen, und
wobei die Steuerschaltung (6) die Zeitdauer in Abhängigkeit eines der erfassten Temperatur entsprechenden Speicherwerts einstellt.

8. LED-Konverter (1) nach Anspruch 5, wobei die die Lichtleistung der LED-Strecke (5) bestimmenden Parameter, und Parameter für den Betrieb der LED-Strecke (5) in dem Speicher, vorzugsweise als ein Dimmprofil, in der Steuerschaltung (6) hinterlegt sind.

9. LED-Konverter (1) nach einem der vorgehenden Ansprüche, wobei die reduzierte Leistung 5-15%, der Nennleistung, der LED-Strecke (5) entspricht.

10. Verfahren zum Betrieb einer LED-Strecke (5), wobei die LED-Strecke selektiv, abhängig von einer Temperaturerfassung in einer Betriebsart für tiefe Temperaturen betrieben wird,
wobei das Verfahren die folgenden Schritte aufweist:
- elektrisches Versorgen der LED-Strecke (5) ausgehend von einer elektrischen Versorgung, über einen Versorgungspfad mit wenigstens einem Elektrolytkondensator (3) und
- Betreiben der LED-Strecke (5),
wobei das Betreiben der LED-Strecke (5) lediglich in der Betriebsart für tiefe Temperaturen nach jedem Einschalten der elektrischen Versorgung für eine Zeitdauer, mit einer im Vergleich einer Nennleistung reduzierten Leistung erfolgt, und
wobei ein Freigeben eines Betriebs mit nichtreduzierter Leistung nach Ablauf der Zeitdauer erfolgt,
**dadurch gekennzeichnet, dass:**
dass die Zeitdauer adaptiv ist, und
dass die Zeitdauer für den Betrieb mit der reduzierteren Leistung in Abhängigkeit von einer früheren Einschaltdauer und Ausschaltdauer des LED-Konverters (1) bestimmt wird.

11. Steuerschaltung (6), die zur Ausführung eines Verfahrens nach Anspruch 10 oder für einen LED-Konverter nach einem der Ansprüche 1 bis 9 ausgelegt ist.

12. LED-Leuchte für tiefe Umgebungstemperaturen, aufweisend eine LED-Strecke (5) und einen LED-Konverter (1) nach einem der Ansprüche 1 bis 9.

## Claims

1. An LED converter (1), which is configured to operate at least one LED series (5) selectively, depending on a temperature detection in an operating mode for low temperatures, having:
- at least one electrolytic capacitor (3) in an electrical supply path, via which the LED series (5) can be supplied starting from an electrical supply, and
- a control circuit (6), that is configured to operate the LED series (5),
wherein the control circuit (6) is configured to operate the LED series (5) only in the operating mode for low temperatures every time the electrical supply is switched on for a period of time at a reduced power compared with a nominal power, and after expiry of the period of time to enable an operation at non-reduced power,
**characterized in**
**that** the period of time is adaptive, and that the control circuit (6) is designed to determine the period of time for the operation at the reduced power in dependence on a previous switched-on time and switched-off time of the LED converter (1).

2. The LED converter (1) according to Claim 1,
wherein the electrolytic capacitor (3) is designed, in order to be supplied from an actuator/switching regulator (4).

3. The LED converter (1) according to any one of the preceding claims,
wherein the control circuit (6) is designed as an IC, ASIC, and/or microcontroller.

4. The LED converter (1) according to Claim 3,
wherein the control circuit can be connected to a bus, wherein the bus, in particular, is a DALI bus or a DSI bus.

5. The LED converter (1) according to Claim 3 or 4,
wherein the control circuit (6) is configured to increase the power, with which the LED series is operated, after a period of time, or wherein the control circuit (6) is configured to increase the power, at which the LED series is operated after a period of time to 100% of the nominal power of the LED series (5) and/or to increase to a different dimming value, wherein the different dimming value is stored in a memory of the LED converter (1) and/or is transmitted via the bus to the LED converter (1).

6. The LED converter (1) according to any one of the preceding claims, which further has a temperature sensor (7), which detects the temperature in/at the LED converter (1), and/or at the electrolytic capacitor (3) and/or at the actuator/switching regulator (4), or wherein temperature sensor (7) provided to protect the electrolytic capacitor (3) from an overheating is used for the temperature detection.

7. The LED converter (1) according to Claim 6, wherein the control circuit (6) is designed to set the period of time for the operation at the reduced power in dependence on a temperature detected at the electrolytic capacitor (3) and/or at the actuator/switching regulator (4), and
wherein the control circuit (6) sets the period of time in dependence on a stored value corresponding to the detected temperature.

8. The LED converter (1) according to Claim 5, wherein the parameters determining the light output of the LED series (5), and parameters for the operation of the LED series (5) are stored in the memory, preferably as a dimming profile, in the control circuit (6).

9. The LED converter (1) according to any one of the preceding claims, wherein the reduced power corresponds to 5-15%, of the nominal power, of the LED series (5).

10. A method for the operation of an LED series (5), wherein the LED series is operated selectively, depending on a temperature detection in an operating mode for low temperatures,
wherein the method has the following steps:
- electrical supply of the LED series (5) starting from an electrical supply, via a supply path with at least one electrolytic capacitor (3) and
- operation of the LED series (5),
wherein the operation of the LED series (5) takes place only in the operating mode for low temperatures after each switching on of the electrical supply for a period of time at a reduced power compared to a nominal power, and
wherein an enabling of an operation at non-reduced power takes place after expiry of a period of time,
**characterized in**
**that** the period of time is adaptive, and
**that** the period of time for the operation at the reduced power is determined in dependence on a previous switched-on time and switched-off time of the LED converter (1).

11. A control circuit (6), which is designed for carrying out a method according to Claim 10 or for an LED converter according to any one of Claims 1 to 9.

12. An LED light for low ambient temperatures, having an LED series (5) and an LED converter (1) according to any one of Claims 1 to 9.

## Revendications

1. Convertisseur LED (1) qui est configuré pour commander au moins une chaîne de LED (5) de manière sélective en fonction d'une mesure de température dans un mode de fonctionnement pour des basses températures, comprenant :
- au moins un condensateur à électrolyte (3) dans un trajet d'alimentation électrique, par l'intermédiaire duquel la chaîne de LED (5) peut être alimentée à partir d'une alimentation électrique et
- un circuit de commande (6) qui est configuré pour commander la chaîne de LED (5), le circuit de commande (6) étant configuré pour commander la chaîne de LED (5) uniquement dans le mode de fonctionnement pour les basses températures après chaque mise en marche de l'alimentation électrique pour une durée, avec une puissance réduite par rapport à une puissance nominale, et, après l'écoulement de la durée, pour permettre un fonctionnement avec une puissance non réduite,
**caractérisé en ce que**
la durée est adaptative et
le circuit de commande (6) est conçu pour déterminer la durée pour le fonctionnement avec la puissance réduite en fonction d'une durée de mise en marche et d'une durée d'arrêt antérieures du convertisseur LED (1).

2. Convertisseur LED (1) selon la revendication 1,
le condensateur à électrolyte (3) étant conçu pour être alimenté à partir d'un organe de réglage / régulateur de commutation (4).

3. Convertisseur LED (1) selon l'une des revendications précédentes,
le circuit de commande (6) étant conçu comme un IC, ASIC et/ou un microcontrôleur.

4. Convertisseur LED (1) selon la revendication 3,
le circuit de commande pouvant être relié avec un bus, le bus étant plus particulièrement un bus DALI ou un bus DSI.

5. Convertisseur LED (1) selon la revendication 3 ou 4,
le circuit de commande (6) étant configuré pour augmenter, après la durée, la puissance avec laquelle la chaîne de LED fonctionne, ou le circuit de commande (6) étant configuré pour augmenter, après la durée, la puissance avec laquelle la chaîne de LED fonctionne à 100% de la puissance nominale de la chaîne de LED (5) et/ou à une autre valeur de gradation, l'autre valeur de gradation étant enregistrée dans une mémoire du convertisseur LED (1) et/ou étant transmise au convertisseur LED (1) par l'intermédiaire du bus.

6. Convertisseur LED (1) selon l'une des revendications précédentes, qui comprend en outre un capteur de température (7) qui mesure la température dans/sur le convertisseur LED (1) et/ou au niveau du condensateur à électrolyte (3) et/ou au niveau de l'organe de réglage / régulateur de commutation (4), ou un capteur de température (7) prévu pour la protection du condensateur à électrolyte (3) contre la surchauffe étant utilisé pour la mesure de température.

7. Convertisseur LED (1) selon la revendication 6, le circuit de commande (6) étant conçu pour régler la durée pour le fonctionnement avec la puissance réduite en fonction d'une température mesurée au niveau du condensateur à électrolyte (3) et/ou au niveau de l'organe de réglage / régulateur de commutation (4), et
le circuit de commande (6) réglant la durée en fonction d'une valeur enregistrée correspondant à la température mesurée.

8. Convertisseur LED (1) selon la revendication 5, les paramètres déterminant la puissance lumineuse de la chaîne de LED (5) et les paramètres pour le fonctionnement de la chaîne de LED (5) étant enregistrés dans la mémoire, de préférence sous la forme d'un profil de gradation, dans le circuit de commande (6).

9. Convertisseur LED (1) selon l'une des revendications précédentes, la puissance réduite correspondant à 5 à 15% de la puissance nominale de la chaîne de LED (5).

10. Procédé de commande d'une chaîne de LED (5), la chaîne de LED fonctionnant de manière sélective en fonction d'une mesure de température, dans un mode de fonctionnement pour basses températures,
ce procédé comprenant les étapes suivantes :
- alimentation électrique de la chaîne de LED (5) à partir d'une alimentation électrique, par l'intermédiaire d'un trajet d'alimentation avec au moins un condensateur à électrolyte (3) et
- commande de la chaîne de LED (5)
la commande de la chaîne de LED (5) ayant lieu uniquement dans le mode de fonctionnement pour basses températures après chaque mise en marche de l'alimentation électrique pour une durée, avec une puissance réduite par rapport à une puissance nominale et
une libération d'un fonctionnement avec une puissance non réduite après l'écoulement de la durée,
**caractérisé en ce que**
la durée est adaptative et
la durée pour le fonctionnement avec la puissance réduite est déterminée en fonction d'une durée de mise en marche et d'une durée d'arrêt antérieures du convertisseur LED (1).

11. Circuit de commande (6), qui est conçu pour l'exécution d'un procédé selon la revendication 10 ou pour un convertisseur LED selon l'une des revendications 1 à 9.

12. Luminaire LED pour basses températures, comprenant une chaîne de LED (5) et un convertisseur LED (1) selon l'une des revendications 1 à 9.
